# EUROPÄISCHE PATENTSCHRIFT

(11) **EP 0 094 675 B1**
(45) Veröffentlichungstag und Bekanntmachung des Hinweises auf die Patenterteilung: **12.03.1986**
(21) Anmeldenummer: 83104848.3
(22) Anmeldetag: 17.05.1983
(51) Int. Cl.: A63C 9/084

(54) **Fersenniederhalter**
Heel binding
Talonnière pour fixation de ski

(30) Priorität: 19.05.1982 AT 1982/82
(43) Veröffentlichungstag der Anmeldung: 23.11.1983
(62) Teilanmeldung aus: 85103290.4
(73) Patentinhaber: TMC CORPORATION, CH-6340 Baar/Zug (CH)
(72) Erfinder: Svoboda, Josef, Dipl. Ing., A-2320 Schwechat (AT); Muad, Al-Madhi, A-1030 Wien (AT); Himmetsberger, Alois, A-1113 Wien (AT); Würthner, Hubert, A-2410 Hainburg (AT)
(74) Vertreter: Szász, Tibor, Dipl.-Ing.

## Beschreibung

Die Erfindung bezieht sich auf einen Fersenniederhalter nach dem Oberbegriff des Anspruches 1.

Derartige Fersenniederhalter sind in den Fig. 3 und 5 der DE-A Nr. 2628748 beschrieben. Die bekannten Ausführungen hatten zwar den Vorteil, dass die zum willkürlichen Auslösen erforderliche Kraft sehr gering war (bei der einen Ausführung musste nur die Reibung des Auslösehebels überwunden und bei der anderen die Belastungsfeder eines Kugefgesperres zusammengedrückt werden), sie besassen jedoch den Nachteil, dass beim Einsteigen des Skischuhs bei der ersten Ausführung der vatle Druck der Rastfeder überwunden werden musste, und dass bei der zweiten Ausführung das Kugelgesperre erst dann in Funktion trat, wenn sich die aus Sohlenniederhalter und Trittsporn bestehende Einheit nach oben bewegte. Ausserdem war das Kugelgesperre den rauhen Beanspruchungen, wie sie beim Skilaufen auftreten, nicht gewachsen, da die Sperrkugel durch Verschmutzungen leicht blockiert werden konnte und damit die Funktion des Fersenniederhalters in Frage gestellt war.

Es ist zwar aus der FR-A Nr. 2489159- bzw. der dieser Veröffentlichung entsprechenden DE-A Nr. 3033021 bekannt, den Zwischenhebel mittels einer schwachen Feder in Richtung zum Steuerhebel hin zu beaufschfagen, doch wird der Zwischenhebel über den von der Rastfeder beaufschlagten Steuerhebel immer in der verriegelten Lage gehaften. Die der Rastfeder gegenüber wesentlich schwächere Federkann nur einegeringfügige Gegenkraft aufbringen, die verrastete Lage des Auslösehebels und desZwischenhebels bleibt unverändert aufrecht. Wird jedoch die Kraft der schwächeren Feder so gross bemessen, dass in der hochgeschwenkten Lage des Sohlenhalters ein Öffnen der Verriegelung des Auslösehebels stattfindet, so kann mit dem Skischuh nicht mit Sicherheit eine Step-in-Wirkung erzielt werden, weil der Auslösehebel möglicherweise nicht auf sein Gegenstück auftrifft bzw. anliegt. Wird hingegen diese Stellung, doch erreicht, so ist für die Verminderung der Einstiegskraft nur so viel gewonnen, wie die Kraft der schwächeren Feder von der Rastfeder wegnimmt

Eine andere Ausführung eines Fersenniederhalters ist in der DE-A Nr. 1810013 vorveröffentlicht. Bei dieser Ausführung ist keine Steuerkurve vorhanden, eine individuelle Gestaltung des Verlaufes der Auslösekraft ist daher nicht möglich. Vielmehr erfolgt die Verbindung der aus Trittsporn und Sohlenniederhalter bestehenden Einheit mit dem Steuerhebel durch eine Gelenklasche. Diese macht es aber erforderlich, dass beim Einsteigen des Skischuhs in den Fersenniederhalter die Kraft der Feder, welche die Einheit aus Sohlenniederhalter und Trittsporn in der Fahrtstellung hält, überwunden werden muss.

Die Erfindung setzt sich zum Ziel, die Nachteile der bekannten Ausführungen zu beseitigen und einen Fersenniederhalter der eingangs umrissenen Art zu schaffen, durch den einerseits eine ordnungsgemässe unwillkürliche Auslösung im herkömmlichen Sinne und anderseits gegenüber den bekannten Ausführungsformen ein wesentlich leichteres Einsteigen des skischuhs in den Fersenniederhalter sichergestellt wird.

Dieses Ziel wird erfindungsgemäss durch die kennzeichnenden Merkmale des Anspruches 1 erreicht. Auf diese Weise wird beim Einsteigen mit dem Skischuh in den Fersenniederhalter der Zwischenhebel gegen die Kraft der schwachen Feder weggeschwenkt, so dass der Steuerhebel vom Sohlenniederhalter nur in einem verringerten Ausmass beaufschlagt wird. Dadurch wird auch die Rastfeder in verringertem Ausmass zusammengedrückt, wodurch die zum Einsteigen des Skischuhs erforderliche Kraft erheblich reduziert wird.

In diese Richtung zielt auch ein weiteres Merkmal der Erfindung nach Anspruch 2. Diese Massnahme hat den Vorteil, dass bei einem Einsteigen des Skischuhs in den Fersenniederhalter der Zwischenhebel gegen den Druck der relativ schwachen Druckfeder zurückgeschwenkt wird und kein Zusammendrücken der Rastfeder durch Verschwenken des Steuergliedes stattfindet.

Durch die Merkmale des Anspruches 3 wird ein zuverlässiges Nach-vorne-Schwenken des Zwischenhebels beim unwillkürlichen Auslösen herbeigeführt.

In der Praxis hat es sich herausgestellt, dass der bogenförmig verlaufende Ast der Steuerkurve des Zwischenhebels mitunter Verschleisserscheinungen unterworfen ist. Um diese Verschleisserscheinungen zu reduzieren, werden die Merkmale des Anspruches 4 vorgesehen. Durch den Fortsatz wird der Bereich, in dem das Steuerglied den Zwischenhebel berührt, erheblich verkleinert.

Um jedoch zumindestangenähert einentangen - tialen Übergang des Fortsatzes in den bogenförmig verlaufenden Ast der Steuerkurve zu gewährleisten, ohne den Fortsatz unzufässig stark zu schwächen, besitzt der Zwischenhebel erfindungsgemäss eine oder mehrere Nuten, in welche zahnartige Vorsprünge des Fortsatzes der Einheit hineinragen. Ferner hat es sich als vorteilhaft erwiesen, wenn der Zwischenhebei in seinem von der Schwenkachse entfernten Bereich von einem zur Schwenkachse parallelen Bolzen durchsetzt wird, welcher bogenförmige Langlöcher in den Vorsprüngen des Fortsatzes durchdringt und auf diese Weise den Schwenkwinkel des Zwischenhebels begrenzt.

In der Zeichnung sind beispielsweise Ausführungsformen von erfindungsgemässen Fersenniederhaltern rein schematisch dargestellt. Fig. 1 ist ein Längsschnitt durch eine erste Ausführungsform in der Fahrtstellung und Fig. 2 in der Einsteiglage. Die Fig. 3 und 4 geben analoge Schnitte durch eine zweite Ausführungsform wieder. In Fig. 3a ist eine Einzelheit von Fig. 3 in grösserem Massstab mit den zwischen Steuerhebel und Zwischenhebel wirkenden Kräften und in Fig. 3b ein zugehöriger Kräfteplan wiedergegeben. In den Fig. 5 und 6 sind ein Schnitt durch eine dritte Ausführungsform in der Fahrtstellung und ein Detail dieser Ausführungsform veranschaulicht.

Der in den Fig. 1 und 2 dargestellte Fersenniederhalter besitzt eine Grundplatte 1, an der ein im Querschnitt im wesentlichen U-förmiger Lagerbock 2 befestigt ist. Im oberen Bereich der beiden Schenkeln des Lagerbockes 2 sind zwei Achsstummel 3 angeordnet, um welche einerseits ein Federgehäuse 4 für die Rastfeder 5, welche ein Druckglied 6 beaufschlagt, und anderseits eine aus dem Sohlenniederhalter 7 und dem Trittsporn 8 bestehende Einheit 9 unabhängig voneinander verschwenkbar gelagert sind. Im unteren Bereich der Schenkel des Lagerbockes 2 befindet sich eine Achse 10, aufwelcher ein Steuerhebel 11 verdrehbar angeordnet ist. Dieser ragt in den Zwischenraum zwischen dem Druckglied 6 und der Einheit 9. An der Rückseite der Einheit 9 befindet sich eine Ausnehmung 12, in der ein zweiarmiger Zwischenhebel 13 um eine Achse 14 verschwenkbar gelagert ist. In der Ausnehmung 12 befindet sich weiters eine Druckfeder 15 od. dgl. (diese kann auch von einem Gummipfropfen gebildet sein), deren eines Ende an der Einheit 9 und deren anderes Ende an dem Zwischenhebel 13 abgestützt ist.

Der Steuerhebel 11 trägt auf der der Einheit 9 zugewendeten Seite eine Steuernase 11 a, welche im Falle einer unwillkürlichen Auslösung des Fersenniederhalters, z. B. bei einem Frontalsturz, entlang der Innenseite der Einheit 9 bzw. entlang des einen Armes 13a des Zwischenhebels 13 gleitet. Der Arm 13a trägt auf seiner dem Steuerhebel 11 zugewendeten Seite eine Steuerkurve, von der der eine Ast 13c in seinem Endbereich mit der Steuernase 11 a des Steuerhebels 11 einen Winkel einschliesst, der kleiner als der Reibungswinkel zwischen dem Steuerhebel und dem Zwischenhebet 13 ist. Der andere Ast 13d der Steuerkurve hingegen verläuft etwa parallel zu einer vertikalen, durch die Achse 14 des Zwischenhebels 13 gelegten Ebene.

Der Steuerhebel 11 besitzt auf der dem Druckglied 6 zugewendeten Seite einen Vorsprung 11 b, an dem das Druckglied anliegt. Ausserdem trägt der Steuerhebel 11 an seinem unteren Ende eine Nase 11 c, welche in der Fahrtstellung an dem zweiten Arm 13b des Zwischenhebels 13 anliegt. Im Falle einer unwillkürlichen Auslösung bewirkt diese Nase 11 c, dass der Zwischenhebel 13 zunächst in der vom Grund der Ausnehmung 12 abgehobenen Stellung verbleibt, in der die volle Kraft der Rastfeder 5 auf die Einheit 9 wirkt. Diese Lage wird dadurch weiter aufrechterhalten, dass infolge der unter dem Reibungswinkel liegenden Grösse des Winkels zwischen der Steuernase 11 a des Steuerhebels 11 und dem Ast 13c der Steuerkurve des Zwischenhebels 13 dessen Arm 13a aus der Ausnehmung durch die Reibung herausgezogen wird.

Will jedoch der Skiläufer mit seinem Skischuh in den geöffneten Fersenniederhalter, bei dem also die Einheit 9 nach oben geschwenkt ist, einsteigen, so gleitet die Steuernase 11 a des Steuerhebels 11, auf den die volle Kraft der Rastfeder 5 wirkt, entlang des Astes 13d der Steuerkurve, wodurch der Zwischenhebel 13 entgegen der Kraft der Druckfeder 15 in die Ausnehmung 12 an der Rückseite der Einheit 9 hineingedrückt wird. Dadurch ist aber die zum Einsteigen des Skischuhes in den Fersenniederhalter erforderliche Kraft erheblich geringer als die Kraft, die für eine unwillkürliche Auslösung erforderlich ist.

Soll jedoch eine willkürliche Auslösung des Fersenniederhalters herbeigeführt werden, so genügt es, das Federgehäuse 4 für die Rastfeder 5 in der einen oder anderen Richtung zu verschwenken. Dadurch gleitet aber das von der Rastfeder 5 beaufschlagte Druckglied 6 vom Vorsprung 11 b des Steuerhebels 11, wodurch dieser sich in Fig. 1 im Uhrzeigersinn verschwenken kann und dadurch die Einheit 9 zum Verschwenken freigibt.

Die in den Fig. 3 und 4 dargestellte Ausführungsform ist der zuerst beschriebenen ähnlich. Sie unterscheidet sich von dieser lediglich dadurch, dass in der Ausnehmung 12' anstelle einer Schraubendruckfeder 15 eine Gummifeder 15' untergebracht ist, und dass sich die Achse 14' nicht am unteren Ende der Ausnehmung 12', sondern etwa in deren mittlerem Bereich befindet. Auch die Funktion dieser Ausführungsform entspricht der Funktion des zuerst beschriebenen Fersenniederhalters.

Anhand der Fig. 3 und 3b soll im folgenden die Funktion des Fersenniederhalters nach den Fig. 3 und 4 näher erläutert werden. Bei einer unwillkürlichen Auslösung wird der Auflagepunkt A der Nase 11 a des Steuerhebels 11 auf der Kurve 13c des Hilfshebels 13 einerseits durch die in diesem Punkte wirksame Kraft Q der Rastfeder und anderseits durch die vom Skischuh ausgeübte Kraft P belastet (Fig. 3a). Beide Kräfte P und Qschliessen mit der durch die Achse 3 und den Punkt A gelegten Ebene normalerweise zwei verschiedene Winkel ein. Für den Auslösevorgang des Fersenniederhalters ist es notwendig, dass die auf die genannte Ebene normale Komponente der Kraft P grösser als die entgegengesetzt gerichtete Komponente der von der Rastfeder stammenden Kraft ist.

Durch den Punkt A geht weiters eine Tangentialebene an die Kurve 13'c. Diese Tangentialebene ist in Fig. 3b mit t, bezeichnet. Die auf die Tangentialebene normale Komponente Pₒ der Kraft P schliesst mit letzterer einen Winkel a ein. Diese Komponente P ist daher P.cos a. Die andere Komponente P, ist in der Tangentialebene t, wirksam und ist P.sin a. Die normal verlaufende Komponente Pₒ ruft eine Reibkraft (Gleitwiderstand) hervor, welche entgegengesetzt zur tangentialen Komponente verläuft und µ P.cos a ist. In diesem Ausdruck ist µ die Reibungszahl. Ferner gilt die Gleichung µ = tan p, wobei p der Reibungswinkel ist.

Weiters ist in Fig. 3b eine zweite, durch den Berührungspunkt A gehende Tangentialebenet2 eingezeichnet, welche an einen durch den Berührungspunkt A verlaufenden Kreiszylinder um die Schwenkachse 14 des Zwischenhebels 13' gelegt ist und mit der Tangentialebene t, einen Winkel a einschliesst, der kleiner als der Reibungswinkel p zwischen den Materialien der beiden Hebel 11 und 13' ist.

Um nun zur erfindungsgemässen Lösung zu gelangen, ist es notwendig, dass die im Punkte A wirksame Reibkraft µ P.cos a grösser als die in der Tangentialebene t, wirkende Komponente Pₜ der Kraft P ist. Daraus folgt aber:

Dabei istzu beachten, dass die Reibungszahl für die Haftreibung, wie sie zu Beginn des Auslösevorganges vorhanden ist, grösser ist als für die Gleitreibung.

Im übrigen hat der Konstrukteur die Möglichkeit, durch Änderung des Verlaufes der Steuerkurve 13'c und/oder durch Wahl der aufeinander gleitenden Werkstoffe die Funktion des Fersenniederhalters im Sinne der Erfindung herbeizuführen.

Einen etwas abgeänderten Fersenniederhalter zeigen die Fig. 5 und 6. Hier weist die aus Sohlenniederhalter 7 und Trittsporn 8 bestehende Einheit 9' einen die Ausnehmung 12" für den Zwischenhebel 13" auf der von der Schwenkachse 14 entfernten Seite der Ausnehrnung begrenzenden, gegen den Steuerhebel 11 vorspringenden Fortsatz 16 auf. Allerdings würde dieser Fortsatz 16, der zu einer erheblichen Schonung des Zwischenhebels 13" sowie von dessen Schwenkachse 14 beiträgt,-im Schnitt gesehen keilförmigverlaufen, was festigkeitsmässig Probleme mit sich bringt. Aus diesem Grunde ist der Zwischenhebel 13" in seinem oberen Bereich mit einer oder mehreren Nuten 13"a versehen, in welche Vorsprünge 16a des Fortsatzes 16 zahnartig hineinragen.

Selbstverständlich steht auch der Zwischenhebel 13" unter dem Einfluss einer Schraubendruckfeder 15, die ihn aus der Ausneh mung 12" herauszudrücken trachtet. Um dabei den Schwenkwinkel zu begrenzen, wird der Zwischenhebel 13" in seinem oberen Bereich von einem Bolzen 17 durchsetzt, der in kreisbogenförmigen Langlöchern 18 der Vorsprünge 16a des Fortsatzes 16 geführt ist.

Durch diese Ausbildung wird die Funktion des Fersenniederhalters im wesentlichen nicht geändert. Der einzige Unterschied gegenüber den ersten beiden Ausführungen liegt lediglich darin, dass nur ein Teil des Astes 13"c der Steuerkurve des Zwischenhebels 13" zur Steuerung des Fersenniederhalters im Falle einer unwillkürlichen Auslösung herangezogen wird, da der überwiegende Bereich dieses Astes durch den Fortsatz 16 abgedeckt ist und daher nicht in Funktion tritt.

Selbstverständlich ist die Erfindung nicht an die im vorstehenden beschriebenen und in der Zeichnung dargestellten Ausführungsbeispiele gebunden. Vielmehr sind verschiedene Abänderungen derselben möglich, ohne den Rahmen der Erfindung zu verlassen. Beispielsweise kann die Schwenkachse für den Steuerhebel statt in der Nähe der Grundplatte auch im oberen Bereich des im wesentlichen U-förmigen Lagerbockes angeordnet sein. Weiters wäre es möglich, die erfindungsgemässen Fersenniederhatter mit einer zusätzlichen Steuerkurve auszustatten, welche eine seitliche Auslösung des Fersenniederhalters, eine sogenannte "Diagonalauslösung", ermöglicht.

## Patentansprüche

1. Fersenniederhalter mit einer am Ski befestigbaren bzw. in einer Führungsschiene in Skilängsrichtung geführten Grundplatte (1 ) und einem an dieser angeordneten, im Querschnitt im wesentlichen U-förmigen Lagerbock (2), in dessen oberem Bereich eine aus einem Sohlenniederhalter (7) und einem Trittsporn (8) bestehende Einheit (9, 9', 9") um Achsstummel (3) schwenkbar gelagert ist und in dessen von den Achsstummeln (3) entferntem, vorzugsweise unterem Bereich ein zwischen einem von einer Rastfeder (5) beaufschlagten Druckglied (6) und der Einheit (9, 9', 9") zwischengeschatteter Steuerhebel (11, 11'), angeordnet ist, dem ein Zwischenhebel (13, 13', 13") zugeordnet ist, der in der Einheit (9, 9', 9") auf einer Achse (14) schwenkbar gelagert ist, wobei der Zwischenhebel (13, 13', 13") eine Steuerkurve besitzt, die von zwei in eine Schnittlinie (13e) zusammenlaufenden Ästen (13c, 13d) gebildet ist, welche Schnittlinie (13e) die Grenze des Elastizitätsbereiches des Fersenniederhalters bestimmt, dadurch gekennzeichnet, dass der Zwischenhebel (13, 13', 13") in Richtung auf den Steuerhebel, (11,11') hinunter dem Einfluss einer gegenüber der Rastfeder (5) wesentlich schwächeren, in einer Ausnehmung (12, 12', 12") der Einheit (9, 9', 9") untergebrachten Feder (15, 15'), vorzugsweise einer Druckfeder, steht, und dass während eines nach einer vollzogenen unwillkürlichen Auslösung erfolgenden Schliessens des Fersenniederhalters der Zwischenhebel (13, 13', 13") gegen die Kraft der Feder (15, 15') in eine Lage verschwenkbar ist, in der der Steuerhebel (11, 11') praktisch ohne Betätigung der Rastfeder (5) in seine verrastete Lage am Zwischenhebel (13, 13', 13") gelangt, wobei die durch den jeweiligen Berührungspunkt (A) zwischen dem Zwischen hebel (13,13', 13") und dem Steuerhebel_{'} (11,11') gelegte Tangentialebene (t₁) an den oberen Ast (13c) der Steuerkurve (13c, 13d) mit einer durch den Berührungspunkt (A) gelegten Tangentialebene (t₂) an einen durch den Berührungspunkt (A) verlaufenden Kreiszylinder um die Schwenkachse (14) des Zwischenhebels (13,13', 13") einen Winkel (a) einschliesst, der kleiner als der Reibungswinkel (p) zwischen den Materialien der beiden Hebel (11,11'; 13, 13', 13") ist.

2. Fersenniederhalter nach Anspruch 1, dadurch gekennzeichnet, dass der andere Ast (13d) der Steuerkurve (13c, 13d) des Zwischenhebels (13,13', 13") in dessen gegen die Feder (15, 15') eingedrückter Lage zumindest angenähert koaxial zu den beiden Achsstummeln (3) bzw. tangential zu einem Zylinder verläuft, dessen Achse durch die beiden Achsstummel (3) hindurchgeht.

3. Fersenniederhalter nach Anspruch 1 oder 2, dadurch gekennzeichnet, dass der Zwischenhebel (13) als zweiarmiger Hebel ausgebildet ist, an dessen oberem Arm (13a) die Steuerkurve (13c, 13d) vorgesehen ist, und an dessen unterem Arm (13b) eine Nase (11 c) des Steuerhebels (11) in der Fahrtstellung des Fersenniederhalters anliegt (Fig. 1 und 2).

4. Fersenniederhalter nach Anspruch 1, dadurch gekennzeichnet, dass die aus Sohlenniederhalter (7) und Trittsporn (8) bestehende Einheit (9") einen die Ausnehmung (12") für den Zwischenhebel (13") begrenzenden, gegen den Steuerhebel (11') vorspringenden Fortsatz (16) aufweist, der auf der von der Schwenkachse (14) entfernten Seite der Ausnehmung (12") vorgesehen ist (Fig. 5 und 6).

5. Fersenniederhalter nach Anspruch 4, dadurch gekennzeichnet, dass der Zwischenhebel (13") eine oder mehrere Nuten (13"a) besitzt, in welche zahnartige Vorsprünge (16a) des Fortsatzes (16) der Einheit (9") hineinragen.

6. Fersenniederhalter nach Anspruch 5, dadurch gekennzeichnet, dass der Zwischenhebel (13") in seinem von der Schwenkachse (14) entfernten Bereich von einem zur Schwenkachse (14) parallelen Bolzen (17) durchsetzt wird, welcher bogenförmige Langlöcher (18) in den Vorsprüngen (16a) des Fortsatzes (16) durchdringt und auf diese Weise den Schwenkwinkel des Zwischenhebels (13') begrenzt.

## Claims

1. A heel clamp comprising a base plate (1) adapted respectively to be secured to the ski or to be guided in a guide rail in the longitudinal direction of the ski, and a bearing bracket (2) of substantially U-shaped cross-sectional configuration disposed on said base plate, a unit (9,9', 9") consisting of a sole clamp (7) and a step ledge (8) being mounted in the upper portion of said bearing bracket for pivotal movement about axle stubs (3), a control lever (11,11') operatively disposed between a pressure member (6) biased by a lock spring (5) and said unit (9, 9', 9") being disposed in a preferably lower portion of said bearing bracket spaced from said axle stubs (3), an intermediate lever (13, 13', 13") associated with said control lever being mounted in said unit (9, 9', 9") for pivotal movement about an axis (14), said intermediate lever (13,13', 13") having a control curve formed by two branches (13c, 13d) converging into an intersection line (13e), said intersection line (13e) determining the limit of the resiliency range of said heel clamp, characterized in that said intermediate lever (13, 13', 13") is biased in the direction towards said control lever (11,1 ^{T}) by a spring (15, 15'), preferably a compression spring, considerably weaker than said lock spring (5) and accommodated in a recess (12, 12', 12") of said unit (9, 9', 9"), and in that during a closing actuation of said heel clamp subsequent to a preceding involuntary release operation said intermediate lever (13, 13', 13") is adapted to be pivoted against the force of said spring (15,15') to a position in which said control lever (11,11') is brought to its locked position against said intermediate lever (13, 13', 13") practically without actuation of said lock spring (5), and wherein the tangential planet, ) of said upper branch (13c) of said control curve (13c, 13d) passing through the point of contact (A) between said intermediate lever (13, 13', 13") and said control lever (11, 11') and a tangential plane (T 2) of a circular cylinder about the pivot axis (14) of said intermediate lever (13, 13', 13") passing through said contact point (A), said tangential plane (t₂) passing through said point of contact (A), enclose therebetween an angle (a) which is smaller than the friction angle (p) between the material of the two levers (11, 11'; 13, 13', 13").

2. A heel clamp according to Claim 1, characterized in that the other branch (13d) of said control curve (13c, 13d) of said intermediate lever (13, 13', 13") in the position thereof depressed against said spring (15,15') extends at least approximately coaxial with said two axle stubs (3), or tangential to a cylinder, respectively, the axis of which extends through said two axle stubs (3).

3. A heel clamp according to Claim 1 or 2, characterized in that said intermediate lever (13) is formed as a two-armed lever the upper arm (13a) of which is provided with said control curve (13c, 13d) and the lower arm (13b) of which is engaged by a nose (11 c) of said control lever (11) in the running position of the heel clamp (fig. 1 and 2).

4. A heel clamp according to Claim 1, characterized in that said unit (9") consisting of said sole clamp (7) and said step ledge (8) comprises a projection (16) delimiting said recess (12") for said intermediate lever (13") and projecting towards said control lever (11'), said projection being provided on the side of said recess (12") facing away from said pivot axis (14) (fig. 5 and 6).

5. A heel clamp according to Claim 4, characterized in that said intermediate lever (13") is formed with one or several grooves (13"a), into which tooth-shaped extensions (16a) of said projection (16) of said unit (9") project.

6. A heel clamp according to Claim 5, characterized in that the portion of said intermediate lever (13") facing away from said pivot axis (14) carries a bolt (17) passing therethrough in parallel to said pivot axis (14) and extending through arcuately elongate openings (18) in said extensions (16a) of said projection (16) so as to thus limit the pivot angle of said intermediate lever (13').

## Revendications

1. Abaisse-talon comprenant une plaque de base (1 ) pouvant être fixée au ski ou guidée respectivement dans un rail de guidage dans le sens longitudinal du ski, ainsi qu'un sabot de portée (2) de section sensiblement en U, qui est disposé sur ladite plaque et dans la région supérieure duquel une unité (9, 9', 9") comprenant un abaisse- semelle (7) et un éperon (8) d'engagement du pied est montée pivotante autour de tourillons (3), et dans la région de préférence inférieure duquel, éloignée des tourillons (3), se trouve un levier de commande (11, 11') qui est interposé entre l'unité (9, 9', 9") et un organe de pression (6) sollicité par un ressort d'encliquetage (5), etauquel est associé un levier intercalaire (13, 13', 13") monté pivotant surun axe (14) dans l'unité (9, 9', 9"), ce levier intercalaire (13, 13', 13") possédant une came de commande formée par deux branches (13c, 13d) se rencontrant sur une ligne d'intersection (13e), laquelle ligne d'intersection (13e) détermine la limite de la plage d'élasticité de l'abaisse-tafon, caractérisé par le fait que le levier intercalaire (T3, 13', 13") est soumis, en direction du levier de commande (11, 11'), à l'action d'un ressort (15, 15'), de préférence d'un ressort de pression notablement plus faible que le ressort d'encliquetage (5) et logé dans un évidement (12, 12', 12") de l'unité (9,9', 9") ; et par le fait que, au cours d'une fermeture de l'abaissement consécutive à un déclenchement involontaire intégral, le levier intercalaire (13, 13', 13") peut être amené par pivotement, à l'encontre de la force du ressort (15, 15'), à une position dans laquelle le levier de commande (11, 11') parvient à sa position encliquetée sur le levier intercalaire (13, 13', 13") sans pratiquement aucun actionnement du ressort d'encliquetage (5), le plan (t,) tangentiel à la branche supérieure (13c) de la came de commande (13c, 13d), et passant par le point de contact considéré (A). entre le levier intercalaire (13, 13', 13") et le levier de commande (11, 11'), décrivant, avec un plan (t₂) passant par le point de contact (A) ettangentiel à un cylindre droit s'étendant par le pointd'econtact (A), autour de l'axe de pivotement (14) du levier intercalaire (13,13',13"), un angle (a) qui est plus petit que l'angle de friction (p) entre les matériaux des deux leviers (11, 11'; 13,13',13").

2. Abaisse-talon selon la revendication 1, caractérisé par le fait que l'autre branche (13d) de la came de commande (13c, 13d) du levier intercalaire (13, 13', 13") s'étend, dans la position de ce levier enfoncée à l'encontre du ressort (15, 15'), au moins approximativement coaxialement aux deux tourillons (3) ou, respectivement, tangentiellement à un cylindre dont l'axe passe par les deux tourillons (3).

3. Abaisse-talon selon la revendication 1 ou 2, caractérisé par le fait que le levier intercalaire (13) est réalisé sous la forme d'un levier à deux bras sur le bras supérieur (13a) duquel la came de commande (13c, 13d) est prévue, et contre le bras inférieur (13b) duquel un nez (11 c) du levier de commande (11) est appliqué dans la position de déplacement de l'abaisse-talon (fig. 1 et 2).

4. Abaisse-talon selon la revendication 1, caractérisé par le fait que l'unité (9"), comprenant l'abaisse-semelle (7) et l'éperon (8) d'engagement du pied, présente un prolongement (16) qui fait saillie vers le levier de commande (11'), qui délimite l'évidement (12") pour le levier intercalaire (13"), et qui est prévu du côté de l'évidement (12") éloigné de l'axe de pivotement (14) (fig. 5 et 6).

5. Abaisse-talon selon la revendication 4, caractérisé par le fait que le levier intercalaire (13") possède une ou plusieurs gorges (13" a) dans lesquelles s'engagent des protubérances (16a), en forme de dents, du prolongement (16) de l'unité (9").

6. Abaisse-talon selon la revendication 5, caractérisé par le fait que le levier intercalaire (13") est traversé, dans sa région éloignée de l'axe de pivotement (14), par une cheville (17) parallèle à l'axe de pivotement (14), qui franchit des boutonnières (1¹8) en arc de cercle pratiquées dans les protubérances (16a) du prolongement (16), et limite de la sorte l'angle de pivotement du levier intercalaire (13').
